# EUROPÄISCHE PATENTSCHRIFT

(11) **EP 0 808 147 B1**
(45) Veröffentlichungstag und Bekanntmachung des Hinweises auf die Patenterteilung: **05.08.1998**
(21) Anmeldenummer: 96902962.8
(22) Anmeldetag: 31.01.1996
(51) Int. Cl.: A61H 3/02

(54) **GEHHILFE**
WALKING AID
AIDE A LA MARCHE

(30) Priorität: 09.02.1995 DE 29502136 U; 19.12.1995 DE 19547484
(43) Veröffentlichungstag der Anmeldung: 26.11.1997
(73) Patentinhaber: Ostertag, Karen, 82335 Berg (DE)
(72) Erfinder: Ostertag, Karen, 82335 Berg (DE)
(74) Vertreter: Herrmann-Trentepohl, Werner, Dipl.-Ing.
(86) Internationale Anmeldenummer: EP9600403
(87) Internationale Veröffentlichungsnummer: WO9624322

(56) Entgegenhaltungen:
- US-A- 2 388 778
- US-A- 4 787 405
- US-A- 5 025 820
- US-A- 5 193 567
- US-A- 5 318 058
- US-A- 5 331 989

## Beschreibung

Die Erfindung betrifft eine Gehhilfe oder Krücke nach dem Oberbegriff des Anspruchs 1. Solche Gehhilfen oder Krücken werden von vorübergehend oder dauerhaft gehbehinderten Personen genutzt.

Bekannte Gehhilfen bestehen aus einem stabförmigen Rohr, an dein in einem rechten Winkel ein Handgriff und die Spange der Unterarmstütze angebracht sind. Die Länge des stabförmigen Rohrs ist verstellbar. Am unteren Ende des Rohrs befindet sich eine sogenannte Kapsel mit einer kreisscheibenförmigen Aufsatzfläche. Für den Handgriff ist an dem stabförmigen Teil ein Rohr angeschweißt` das als Kern für einen Kunststoffgriff erforderlich ist. Verbreiteter ist die Lösung, ein Kunststoffteil, das sowohl die Unterarmspange, das Unterarmstützteil als auch den rechtwinklig auskragenden Handgriff als einteiliges Element auf dem Aufsetzrohr zu befestigen. Dabei sind sowohl der steile Neigungswinkel des Unterarmstützteils als auch der Winkel des Handgriffs selbst unergonomisch. Das steile Unterarmstützteil schiebt bei Belastung des glatten Handgriffs die umfassende Hand hebelartig nach vorn. Die Gehhilfe muß aktiv festgehalten werden, so daß sich schon nach kurzer Zeit Blasen an den Händen bilden, abgesehen davon, daß ältere oder schwache Patienten oft die erforderliche Kraft nicht aufbringen und vorzeitig auf regelrechte Gehgeräte angewiesen sind.

Ein weiterer Nachteil ist, daß durch die übliche Konstruktion des Unterarmstützteils samt Handgriff ein Ablegen, Anlehnen oder Anhängen der Gehhilfen nicht möglich ist. Erforderlich hierfür sind marktgängige Halterungen` die sich jedoch nur in hierfür vorgesehenen Einrichtungen befinden wie Arztpraxen, Klinikambulanzen und ähnliches Durch die gewichtsbedingte Kopflastigkeit der Konstruktion fallen herkömmliche Krücken überdies im angelehnten Zustand leicht um. Es sind zahlreiche Bemühungen bekannt, herkömmlichen Krücken Standfestigkeit zu verleihen.

Darüber hinaus sind zwei übliche Gehhilfen vom Patienten nicht mit einer Hand zu halten, wie es beispielsweise bei vielen Verrichtungen des täglichen Bedarfs erforderlich sein kann, wenn eine Hand kurzfristig freibleiben muß; beispielsweise beim Treppen-steigen, beim Waschen oder ähnlichem.

Sie sind konstruktionsbedingt auch nicht stapelbar, um sie beispielsweise platzsparend und dennoch griffbereit im Auto unterbringen zu können. Herkömmliche Krücken müssen wegen ihrer Wegrutschneigung auf der Rückbank abgelegt werden, was ihren Zu-griff für eine behinderte Person erschwert.

Aufgabe der vorliegenden Erfindung ist es, eine Gehhilfe oder Krücke zu schaffen, die einfach aufgebaut ist und ergonomisch an die Bedürfnisse des Verwenders angepaßt ist. Ferner soll durch entsprechende Konstruktion möglich sein, ein Umfallen zu verhindern und die Gehhilfe auf kleinstem Raum stapeln zu können.

Diese Aufgabe wird erfindungsgemäß mit einer Gehhilfe nach Anspruch 1 gelöst.

Wenn der Handgriff zwischen der Unterarmstütze und dem stabförmigen Teil angeordnet ist, kann die Gehhilfe im wesentlichen aus einem durchgehenden Teil gebildet werden. Der stabförmige Teil befindet sich beim Laufen vor dem Handgriff, so daß der Aufsetzpunkt der Gehhilfe auf dem Boden weiter vorne ist als bei bekannten Gehhilfen. Dadurch gelangt die Gehhilfe weiter in Laufrichtung und damit in das Blickfeld des Verwenders, was ihm ein größeres Sicherheitsgefühl gibt, wobei ferner der Patient auch bei unebenen Untergründen die Krücken sicher aufsetzen kann. Die gehbehinderte Person sieht den Untergrund, auf den die Gehhilfe aufgesetzt wird. Damit verringert sich die Gefahr des Weggleitens der Gehhilfe infolge von Bodenunebenheiten oder Löchern. Der vorgezogene Aufsetzpunkt fördert dabei eine größere Schrittlänge. Eine vergrößerte Schrittlänge bewirkt einerseits ein schnelleres Vorwärtskommen der gehbehinderten Person und andererseits den psychologischen Vorteil, daß sich der Patient weniger hinfällig vorkommt, sowie bedingt dadurch sicherer agiert.

In einer konstruktiv einfachen Ausgestaltung der Erfindung ist der stabförmige Teil, der Handgriff und die Unterarmstütze durch ein durchgehendes Rohr miteinander verbunden. Anstelle mehrerer Teile miteinander zu verbinden, muß das Rohr lediglich entsprechend den ergonomischen Anforderungen gebogen werden. Dabei ist der Handgriff auf dem stabförmigen Teil federnd abgestützt so daß eine stoßartige Belastung beim Aufsetzen der Gehhilfe weitgehend vermieden werden kann.

In der US 5 193 567 ist eine Gehhilfe gezeigt, die im wesentlichen aus einem durchgehenden Teil gebildet ist, das einen unteren stabförmigen Teil, einen Hand- und eine Unterarmstütze umfaßt. Der Handgriff ist dabei im wesentlichen senkrecht zu dem stabförmigen Teil ausgebildet und die Unterarmstütze befindet sich in der Verlängerung des stahförmigen Teils, so daß der Verwender diese Gehhilfe nahe am Körper einsetzen muß.

Unter ergonomischen Gesichtspunkten ist es vorteilhaft, den Handgriff im wesentlichen horizontal und die Unterarmstütze zur Vertikalen leicht nach hinten geneigt auszubilden. Durch die annähernd horizontale Ausbildung des Handgriffs kann der Verwender problemlos eine Gewichtskraft auf die Gehhilfe aufbringen. Eine leicht geneigte Unterarmstütze ermöglicht eine bessere Führung des Unterarms beim Laufen, da durch den vorgezogenen Aufsetzpunkt der Gehhilfe die Unterarme des Verwenders leicht nach vorne gewinkelt sind. Diese Haltung ermöglicht dem Verwender einen größeren Drehwinkel der Gehhilfe um den Aufsetzpunkt als dies bei einer vertikal verlaufenden Unterarmstütze zu realisieren ist.

In einer bevorzugten Ausgestaltung der Erfindung ist der stabförmige Teil längenverstellbar und der Handgriff weist ein nachgiebiges Material auf. Wenn das nachgiebige Material austauschbar ist, kann es für den jeweiligen Verwender optimal angepaßt werden. Der Teil des Rohrs, der den Handgriff bildet, wird dabei mit einem Überzug aus Hart- oder Moosgummi, respektive einem entsprechend verformbaren stumpfen Kunststoff mit ergonomisch ausgeformten Griffrillen versehen. Der Einsatz einer gegebenenfalls individuellen Lösung bleibt konstruktionsbedingt offen.

Eine optimale ergonomische Anpassung an die gehbehinderte Person läßt sich ferner durch eine längenverstellbare Unterarmstütze herstellen, deren Winkel zum Handgriff einstellbar ist. Neben ergonomischen Gesichtpunkten sprechen auch hygienische Gesichtspunkte für eine Austauschbarkeit der mit dem Verwender in Kontakt kommenden Teile.

Für den Transport der Gehhilfen ist es von Vorteil, wenn diese stapelbar sind oder wenn die Unterarmstützen entfernbar oder abklappbar sind. Nach der Entfernung der Unterarmstütze kann die Gehhilfe auch als Spazierstock eingesetzt werden.

Ferner ist eine Konstruktion aus zwei Teilen vorteilhaft, wobei der Unterarmbereich sowie der Handgriff aus Kunststoff, einteilig geformt ist. Diese Vorrichtung wird auf das höhenverstellbare Aufsetzrohr montiert.

Es ergeben sich aus dieser Konstruktion zwei Winkel, deren einer den Ansatz des Unterarmstücks zum Handgriff beschreibt, während der zweite Winkel sich aus dem Ansatz des Handgriffs auf das lotrechte Stützrohr ergibt. Als ergonomisch vorteilhaft hat es sich erwiesen, wenn der Winkel zwischen dem Handgriff und dem stabförmigen Teil in einem Bereich von 60° bis 80° liegt und der Winkel zwischen dem Handgriff und der Unterarmstütze in einem Bereich von 95° bis 115° liegt. Dies hat den Vorteil, daß sich zum einen die Armspange beim Laufen nicht vom Unterarm löst und zum anderen die umfassende Hand nicht auf dem Griff rutschen kann, sie insbesondere nicht nach vorn gehebelt wird. Abweichungen von diesen Winkeln sind möglich und gegebenenfalls abhängig vom Krankheitsbild des Patienten (z.B. Rheumatismus). In derartigen Fällen ist eine individuelle Winkelneigung generell möglich.

Die erfindungsgemäße Form der Gehhilfe gestattet ihren Einsatz auch als Enterhaken. Sie kann an Tische, Stühle, Schränke oder auch über den angewinkelten Unterarm gehängt werden, wie es beispielsweise beim Treppensteigen erforderlich ist, um sich mit der nun freibleibenden Hand am Geländer festhalten zu können. Die erfindungsgemäße Gehhilfe dient insbesondere an einem üblichen Kleiderschrank mit Flügeltüren als absolut sichere Halterung beim ihrem Anhängen an dessen First, so daß die zweite Gehhilfe an den Schlüssel oder den Knopf einer Schranktür gehängt werden kann. Solcherart gesichert kann sich ein Patient in seinen Schrank neigen und selbst bedienen. Beim Schließen des Schrankes befindet sich die eine Gehhilfe griffbereit am Schrankschlüssel, respektive Türknopf so daß er, mit dieser gestützt, die an den First gehängte Gehhilfe zu sich heruntergleiten lassen kann. Insbesondere Hüft-, Rücken- und Rheumapatienten benötigen andernfalls eine Pflegeperson für die Verrichtung des Ankleidens, da insbesondere geöffnete Schranktüren bei Verwendung üblicher Gehhilfen weder ein Sichern des eigenen Körpers noch die griffbereite Ablage der Gehhilfen ermöglichen. Das gleiche gilt für die Verrichtungen im Bad und in der Küche, wobei die Gehhilfe an das Waschbecken, an die Heizung oder an ein Fenster etc. gehängt wird.

Der aus stumpfen, Material bestehende Handgriff sowie die gleichfalls stumpfe Krückenkapsel an ihrem unteren Ende verhindert sowohl ein Verrutschen der abgehängten Gehhilfe als auch Beschädigungen an den Möbeln, respektive Gegenständen an denen sie abgehängt wird.

Die Aufsetzkappe, die sogenannte Krückenkapsel besteht vorzugsweise aus Hartgummi oder einem äquivalenten Kunststoff. Ihr großflächiger Aufsatz mit einem Durchmesser von etwa 4,5 cm in Ruhestellung vergrößert sich bei Belastung in Abhängigkeit von, Körpergewicht. Das bietet den Vorteil gegenüber herkömmlichen Krückenkapseln, ein Abrutschen auch auf Marmor oder Parkett sicher zu verhindern. Der Patient bewegt sich überdies mit seiner Gehhilfe erschütterungsfrei und damit in postoperativer Situation oder bei Rheumatismus schmerzfrei im Sinne eines abrollenden Fußes fort

Die erfindungsgemäße Form der Gehhilfe macht diese stapelbar. Während herkömmliche Gehhilfen konstruktionsbedingt verrutschen, sie sich insbesondere nicht schlank zusammenfügen lassen, ist die erfindungsgemäße Form der Gehhilfe prädestiniert für ihre Stapelbarkeit. Das ermöglicht, ein Paar Gehhilfen beispielsweise auch im Auto griffbereit auf dem Getriebetunnel ablegen zu können. Für einen längeren Verbleib lassen sich die Gehhilfen mit einem kleinen Gurt, einer Spange oder einem Clip miteinander verbinden, so daß ein Verlegen einer einzelnen Gehhilfe verhindert wird. Diese Stapelbarkeit birgt des weiteren Vorteile für ihren Transport, beispielsweise auch im Flugzeug sowie gegebenenfalls als platzsparende Massensendung in Krisengebiete.

Weitere vorteilhafte Ausgestaltungen der Erfindung sind in den Unteransprüchen gekennzeichnet. Die Erfindung wird nachfolgend anhand der beigefügten Figuren näher beschrieben. Darin zeigen:
- Fig. 1: ein Ausführungsbeispiel der erfindungsgemäßen Gehhilfe, und
- Fig. 2: zwei aufeinandergestapelte Gehhilfen nach der Fig. 1.

Fig. 1 zeigt eine Gehhilfe mit einem stabförmigen Teil 1, einem Handgriff 2 und einer Unterarmstütze 3 bzw. einem Unterarmbereich. Als Basiselement für den stabförmigen Teil 1, den Handgriff 2 und die Unterarmstütze 3 bzw. den Unterarmbereich ist ein durchgehendes Rohr 4 aus einer Aluminiumlegierung vorgesehen. Der Winkel zwischen dem stabförmigen Teil 1 und dem Handgriff 2 beträgt 70° und der Winkel zwischen dem Handgriff 2 und der Unterarmstütze 3 105°

Der stabförmige Teil 1 ist mittels in dein Rohr vorgesehenen in einer Reihe angeordneten Löchern 7 und einer Schnappeinrichtung 6 längenverstellbar. Die Schnappeinrichtung 6 ist dabei an einem Innenrohr 10 vorgesehen, das innerhalb des Rohres 4 zur Rohrachse verschoben werden kann. An dem Ende des Innenrohres 10 ist ein Gummifuß 5 aufgesteckt. Der Durchmesser an der unteren Seite des Gummifußes 5 ist mehr als doppelt so groß als der Durchmesser des Innenrohres 10. Der Rand an der Unterseite des Gummifußes 5 ist so gestaltet daß ein Abrollen der Gehhilfe um den Aufsetzpunkt ermöglicht wird. An der Unterseite des Gummifußes 5 befindet sich ein rutschfestes Profil. Ferner ist an der Rückseite der Gehhilfe ein nicht dargestelltes Rücklicht angeordnet, das beim Aufsetzen der Gehhilfe auf den Boden blinkt. Dabei ist in dem Gummifuß 5 auch eine nicht dargestellte Aufnahme für eine Batterie vorgesehen.

Der Handgriff 2 weist ein auf das Rohr 4 aufgebrachtes nachgiebiges Material 8 auf. Das als Moosgummi ausgebildete nachgiebige Material 8 besitzt an der Unterseite Griffmulden. Zum Auswechseln des nachgiebigen Materials 8 ist ein Schlitz vorgesehen, der für den Einsatz der Gehhilfe verklebt ist. Es ist auch möglich, das nachgiebige Material 8 auf das durchgehende Rohr 4 aufzuschieben.

Die Unterarmstütze 3 weist an ihrem Ende einen aus Kunststoff bestehenden Führungsarm 9 auf. Der Führungsarm 9 ist auf das durchgehende Rohr 4 aufgesteckt und kann daher ausgewechselt werden.

Wie aus Fig. 2 ersichtlich ist, können durch die Ausgestaltung der Gehhilfen diese übereinander gestapelt werden. Hierzu greift jeweils die Unterarmspange 9 der unteren Gehhilfe in den Unterarmspange 9 der darüberliegenden Gehhilfe. Im gestapelten Zustand grenzt das nachgiebige Material 8 der Handgriffe 2 und eventuell die beiden Gummifüße 5 aneinander, so daß eine Beschädigung der Gehhilfen verhindert werden kann.

In einem weiteren nicht dargestellten Ausführungsbeispiel der Erfindung besteht das Rohr aus Kunststoff und endet an seinem einem Ende mit dem Handgriff. Die Unterarmstütze wird durch ein weiteres Kunststoffrohr mit einer integrierten Unterarmspange gebildet. Die Unterarmstütze kann dabei in das Rohr des Handgriffs eingeschoben werden. Im eingeschobenen Zustand kann der Winkel zwischen dem Handgriff und der Unterarmstütze durch geeignete Mittel eingestellt werden. Es ist auch möglich. die Unterarmstütze komplett nach unten zu klappen. An der Rückseite der Unterarmstütze bzw. des Unterarmbereichs befinden sich Reflektoren zur besseren Wahrnehmbarkeit der Gehhilfen.

## Patentansprüche

1. Gehhilfe oder Krücke mit einem stabförmigen Teil (1), einem zum stabförmigen Teil (1) in einem Winkel angeordneten Handgriff (2) und einer Unterarmstütze (3), wobei der Handgriff (2) mit seinem einen Ende an der Unterarmstütze (3) und mit seinem anderen Ende an dem stabförmigen Teil (1) angeordnet ist, **dadurch gekennzeichnet, daß** der Winkel zwischen dem Handgriff (2) und dem stabförmigen Teil (1) in einem Bereich von 60° bis 80° liegt und der Winkel zwischen dem Handgriff (2) und der Unterarmstütze (3) in einem Bereich von 95° bis 115° liegt.

2. Gehhilfe nach Anspruch 1, **dadurch gekennzeichnet, daß** der stabförmige Teil (1), der Handgriff (2) und die Unterarmstütze (3) durch ein durchgehendes Rohr (4) miteinander verbunden sind.

3. Gehhilfe nach Anspruch 2, **dadurch gekennzeichnet, daß** das durchgehende Rohr (4) aus einer Aluminiumlegierung besteht.

4. Gehhilfe nach Anspruch 2, **dadurch gekennzeichnet, daß** das durchgehende Rohr (4) aus Kunststoff besteht.

5. Gehhilfe nach einem der vorhergehenden Ansprüche, **dadurch gekennzeichnet, daß** der stabförmige Teil (1) an dem dem Handgriff (2) entgegengesetzten Ende einen Gummifuß (5) aufweist.

6. Gehhilfe nach Anspruch 5, **dadurch gekennzeichnet, daß** der Durchmesser des Gummifußes (5) großer als der Durchmesser des stabförmigen Teils (1) ist und der Gummifuß (5) einen nach oben abgerundeten Rand besitzt.

7. Gehhilfe nach Anspruch 5 oder 6, **dadurch gekennzeichnet, daß** der Gummifuß (5) an seiner Unterseite ein Profil aufweist.

8. Gehhilfe nach einem der vorhergehenden Ansprüche, **dadurch gekennzeichnet, daß** der stabförmige Teil (1) längenverstellbar ist.

9. Gehhilfe nach einem der vorhergehenden Ansprüche, **dadurch gekennzeichnet, daß** der Handgriff (2) ein nachgiebiges Material (8) aufweist.

10. Gehhilfe nach Anspruch 9, **dadurch gekennzeichnet, daß** das nachgiebige Material (8) austauschbar ist.

11. Gehhilfe nach Anspruch 9 oder 10, **dadurch gekennzeichnet, daß** das nachgiebige Material (8) um das durchgehende Rohr (4) angeordnet ist.

12. Gehhilfe nach einem der vorhergehenden Ansprüche, **dadurch gekennzeichnet, daß** die Unterarmstütze (3) oder der Unterarmbereich längenverstellbar ist.

13. Gehhilfe nach einem der vorhergehenden Ansprüche, **dadurch gekennzeichnet, daß** die Unterarmstütze (3) oder der Unterarmbereich vom Handgriff (2) entfernbar oder an der Verbindungsstelle zum Handgriff (2) abklappbar ist.

14. Gehhilfe nach einem der vorhergehenden Ansprüche, **dadurch gekennzeichnet, daß** die Unterarmstütze (3) oder der Unterarmbereich an ihrem bzw. seinem freien Ende mit einer gabelförmigen Unterarmspange (9) versehen ist, derart, daß die Gehhilfe im gestapelten Zustand durch ein gegenseitiges Eingreifen der Unterarmspangen (9) gegen ein Verrutschen gesichert ist.

## Claims

1. Walking aid or crutch having a rod-shaped part (1), a grip (2) and a forearm support (3) arranged at an angle to said rod-shaped part (1), said grip (2) with its one end being arranged on said forearm support (3) and with its other end being arranged on said rod-shaped part (1), characterized in that the angle between said grip (2) and said rod-shaped part (1) is in a range of 60° to 80° and the angle between said grip (2) and said forearm support (3) is in a range of 95° to 115°.

2. Walking aid as defined in claim 1, characterized in that said rod-shaped part (1), said grip (2) and said forearm support are connected to one another by a continuous tube (4).

3. Walking aid as defined in one of claims 1 to 4, characterized in that said continuous tube (4) is made from an aluminum alloy.

4. Walking aid as defined in one of claims 1 to 4, characterized in that said continuous tube (4) is made from plastic material.

5. Walking aid as defined in one of the preceding claims, characterized in that said rod-shaped part (1) comprises a rubber foot (5) one the end opposite to said grip (2).

6. Walking aid as defined in claim 7, characterized in that the diameter of said rubber foot (5) is greater than the diameter of said rod-shaped part (1) and said rubber foot (5) has a rim rounded to the top.

7. Walking aid as defined in claims 7 or 8, characterized in that said rubber foot (5) has a profile on its bottom side.

8. Walking aid as defined in one of the preceding claims, characterized in that said rod-shaped part (1) is adjustable in length.

9. Walking aid as defined in one of the preceding claims, characterized in that said grip (2) has a resilient material (8).

10. Walking aid as defined in claim 11, characterized in that said resilient material (8) is exchangeable.

11. Walking aid as defined in claim 11 or 12, characterized in that said resilient material (8) is arranged around said continuous tube (4).

12. Walking aid as defined in one of the preceding claims, characterized in that said forearm support (3) or said forearm region are adjustable in length.

13. Walking aid as defined in one of the preceding claims, characterized in that said forearm support (3) or said forearm region can be detached from said grip (2) or can be folded down on the connection point to said grip (2).

14. Walking aid as defined in one of the preceding claims, characterized in that said forearm support (3) or said forearm region is provided with a fork-shaped forearm bracket (9) on its or their free ends, respectively, such that the walking aid is secured against sliding in stacked condition by mutual engagement of the forearm brackets (9).

## Revendications

1. Auxiliaire de déambulation ou béquille comprenant une partie (1) en forme de tige, une poignée (2) décrivant un angle par rapport à la partie (1) en forme de tige, et un soutien axillaire (3), la poignée (2) étant disposée sur le soutien axillaire (3) par l'une de ses extrémités et, par son autre extrémité, sur la partie (1) en forme de tige, caractérisé par le fait que l'angle, entre la poignée (2) et la partie (1) en forme de tige, se situe dans une plage de 60° à 80° et l'angle, entre ladite poignée (2) et le soutien axillaire (3), se situe dans une plage de 95° à 115°.

2. Auxiliaire de déambulation selon la revendication 1, caractérisé par le fait que la partie (1) en forme de tige, la poignée (2) et le soutien axillaire (3) sont reliés mutuellement par un tube ininterrompu (4).

3. Auxiliaire de déambulation selon la revendication 2, caractérisé par le fait que le tube ininterrompu (4) est constitué d'un alliage d'aluminium.

4. Auxiliaire de déambulation selon la revendication 2, caractérisé par le fait que le tube ininterrompu (4) consiste en une matière plastique.

5. Auxiliaire de déambulation selon l'une des revendications précédentes, caractérisé par le fait que la partie (1) en forme de tige présente un patin en caoutchouc (5) à l'extrémité tournée à l'opposé de la poignée (2).

6. Auxiliaire de déambulation selon la revendication 5, caractérisé par le fait que le diamètre du patin en caoutchouc (5) est plus grand que le diamètre de la partie (1) en forme de tige, et ledit patin en caoutchouc (5) possède un rebord arrondi vers le haut.

7. Auxiliaire de déambulation selon la revendication 5 ou 6, caractérisé par le fait que le patin en caoutchouc (5) présente un profil à sa face inférieure.

8. Auxiliaire de déambulation selon l'une des revendications précédentes, caractérisé par le fait que la partie (1) en forme de tige est réglable en longueur.

9. Auxiliaire de déambulation selon l'une des revendications précédentes, caractérisé par le fait que la poignée (2) présente un matériau souple (8).

10. Auxiliaire de déambulation selon la revendication 9, caractérisé par le fait que le matériau souple (8) est remplaçable.

11. Auxiliaire de déambulation selon la revendication 9 ou 10, caractérisé par le fait que le matériau souple (8) est placé autour du tube ininterrompu (4).

12. Auxiliaire de déambulation selon l'une des revendications précédentes, caractérisé par le fait que le soutien axillaire (3) ou la région axillaire est réglable en longueur.

13. Auxiliaire de déambulation selon l'une des revendications précédentes, caractérisé par le fait que le soutien axillaire (3) ou la région axillaire peut être dissocié(e) de la poignée (2), ou peut être rabattu(e) dans la zone de liaison avec ladite poignée (2).

14. Auxiliaire de déambulation selon l'une des revendications précédentes, caractérisé par le fait que le soutien axillaire (3) ou la région axillaire est muni(e) d'un arceau axillaire fourchu (9), à son extrémité libre, de telle sorte que l'auxiliaire de déambulation soit empêché de riper, à l'état imbriqué, par une interpénétration des arceaux axillaires (9).
